# EUROPÄISCHE PATENTSCHRIFT

(11) **EP 0 853 695 B1**
(45) Veröffentlichungstag und Bekanntmachung des Hinweises auf die Patenterteilung: **25.07.2001**
(21) Anmeldenummer: 96934424.1
(22) Anmeldetag: 17.09.1996
(51) Int. Cl.: D04B 15/48

(54) **FADENLIEFERGERÄT MIT ELEKTRONISCHER ANSTEUERUNG**
ELECTRONICALLY CONTROLLED THREAD FEED
APPAREIL D'ALIMENTATION DU FIL A COMMANDE ELECTRONIQUE

(30) Priorität: 06.10.1995 DE 19537325
(43) Veröffentlichungstag der Anmeldung: 22.07.1998
(73) Patentinhaber: MEMMINGER-IRO GmbH, 72277 Dornstetten (DE)
(72) Erfinder: LEINS, Eberhard, D-73092 Heiningen (DE); SCHMODDE, Hermann, D-72160 Horb-Dettlingen (DE); WEBER, Friedrich, D-72285 Herzogsweiler (DE); FECKER, Josef, D-72406 Bisingen (DE); KETTERER, Ludwig, D-78713 Schramberg (DE)
(74) Vertreter: Patentanwälte Rüger, Barthelt & Abel
(86) Internationale Anmeldenummer: DE9601751
(87) Internationale Veröffentlichungsnummer: WO9713906

(56) Entgegenhaltungen:
- EP-A- 0 161 853
- EP-A- 0 362 521
- WO-A-90/09625
- DE-A- 1 585 166
- DE-A- 3 002 311
- US-A- 3 858 416

## Beschreibung

Die Erfindung betrifft eine Fadenliefereinrichtung mit den Merkmalen des Oberbegriffes des Patentanspruches 1, insbesondere zum Zuliefern von elastischen und unelastischen (harten) Fäden, Bändern, Strängen und dergleichen.

Fadenliefergeräte haben bei Wirk- und Strickmaschinen die Aufgabe, den entsprechenden Strickstellen zur jeweils richtigen Zeit Faden mit der erforderlichen Spannung und in der gewünschten Menge zuzuführen. Die Konstanz der Fadenspannung bestimmt dabei wesentlich die Gleichmäßigkeit des erhaltenen Gestrickes. Schwankungen der Spannung des zugeführten Fadens können, insbesondere wenn sie Maschenreihe für Maschenreihe systematisch wiederkehrend auftreten, zu einer deutlichen Beeinträchtigung der Qualität des erzeugten Gestrickes führen. Fadenspannungsschwankungen können bei sich zeitlich abrupt änderndem Fadenbedarf auftreten. Dies ist bspw. bei Flachstrickmaschinen der Fall, wenn bei der Richtungsumkehr des Fadenführers kurzzeitig kein Fadenverbrauch vorliegt. Wenn die Fadenspannung hier schwankt, ergeben sich an Rändern des erzeugten Gestrickes andere Maschenweiten als in der Mitte.

Insbesondere bei harten Garnen hängt die Fadenspannung wegen der nicht vorhandenen Dehnbarkeit des Fadens von der Fadenliefermenge ab, die zum jeweiligen aktuellen Zeitpunkt möglichst mit dem Fadenverbrauch übereinstimmen soll.

Für Anwendungsfälle mit zeitlich schwankendem Fadenverbrauch ist die aus der DE 36 27 731 C1 bekannte Fadenliefervorrichtung entwickelt worden, die ein durch einen Schrittmotor angetriebenes Fadenrad aufweist. Dieses führt den über eine Fadenbremse von einer Garnspule abgezogenen Faden den betreffenden Strickstellen zu. Der von dem Fadenrad gelieferte Faden läuft dabei durch eine endseitige Öse eines anderenends schwenkbar gelagerten Hebels. Die Öse stellt einen Umlenkpunkt dar, an dem der Faden im spitzen Winkel umgeleitet ist. Zur Einstellung einer konstanten Fadenspannung ist der Schwenkhebel mittels eines Gleichstrommotores mit einem konstanten Drehmoment beaufschlagt. Außerdem ist der Schwenkhebel mit einem Stellungsgeber verbunden, der seine Schwenkstellung erfaßt und den Schrittmotor entsprechend nachsteuert. Der Schwenkhebel dient im Zusammenwirken mit der Sensoreinrichtung zum Erfassen der vorhandenen Fadenspannung.

Ein Regler vergleicht die Stellung des Schwenkhebels mit einem Sollwert und beschleunigt bzw. verzögert den Motor, wenn der Sollwert über- oder unterschritten wird. Zum Ausgleichen von plötzlich auftretenden Bedarfsänderungen, denen der Motor aufgrund seines Trägheitsmomentes nicht augenblicklich folgen kann, bildet der Schwenkheber einen Fadenspeicher, der eine beschränkte Fadenlänge zwischenspeichern kann.

Bei plötzlichen Änderungen des Fadenbedarfs muß der Schwenkhebel beschleunigt werden. Das Masseträgheitsmoment des Schwenkhebels wirkt dabei auf die Garnspannung zurück und beeinträchtigt deren Konstanz.

Aus der DE 38 20 618 C2 ist eine Fadenliefervorrichtung für Kräusel- und andere Effektgarne bekannt, die zwei gegensinnig rotierende, drehend angetriebene Garnräder aufweist, um die das zu liefernde Garn mehrfach achtförmig geschlungen ist. Als Fadenspeicher zum Zwischenspeichern zeitweilig von den Strickstellen nicht abgenommenen Garnes dient ein endseitig eine Öse tragender Arm, der in einer vorbestimmten Drehrichtung drehmomentbeaufschlagt ist. Das Garn läuft in spitzem Winkel durch seine endseitige Öse und wird zum Zwischenspeichern auf entlang eines Umkreises des Armes angeordneten Bolzen oder Pfosten abgelegt.

An den einen Zwischenspeicher bildenden Bolzen oder Pfosten sowie an der spitzwinklig durchlaufenen Öse des Armes treten den Garnlauf beeinflussende Reibungseffekte auf.

Aus der DE 42 06 607 A1 ist ein Fadenliefergerät zum gleichzeitigen Zuführen von zwei Fäden zu einer Strickmaschine bekannt, bei der ein Fadenlieferrad von einem Scheibenläufermotor angetrieben wird. Wenigstens ein Faden läuft von dem Fadenlieferrad durch die Längsöffnung einer konisch oder trompetenförmig gewickelten Schraubenfeder. An einer die Schraubenfeder an einem Ende schwenkbar haltenden Lagerung sind ein Dauermagnet und ein Hall-Sensor vorgesehen, um Auslenkungen der Schraubenfeder erfassen zu können. Anhand dieser wird der Scheibenläufermotor nachgesteuert, so daß sich in stationärem Zu- stand die Soll-Lage der Schraubenfeder einstellt. In dieser läuft der Faden seitlich an der Innenwandung der Schraubenfeder anliegend durch deren Öffnung. Die Schraubenfeder dient als Feder- und Dämpfungselement, das eine gewisse Zwischenspeicherung von geliefertem Faden gestattet.

Aufgrund des Trägheitsmomentes des Scheibenläufermotors gelieferter Faden wird unter Änderung der Fadenspannung von dem Zwischenspeicher aufgenommen.

Aus der WO 90/09625 ist eine Webmaschine zum Mehrfarbweben bekannt, die für unterschiedliche Fäden sogenannte Speicherfournisseure aufweist. Die Speicherfournisseure weisen jeweils eine Speichertrommel auf, die möglichst kontinuierlich mit Faden versorgt wird, um sie zu füllen. Die Webmaschine zieht entsprechend ihrem aktuellen Verbrauch Faden von der Speichertrommel ab. Die Maschinensteuerung muß nun lediglich sicherstellen, dass für das geplante Muster ausreichend Faden auf der Speichertrommel vorhanden ist. Demnach wird die Speichertrommel dem mittleren Fadenverbrauch entsprechend gefüllt. Die Speichertrommel wird dementsprechend mit einer niedrigen konstanten Drehzahl betrieben. Dies ist bei Fournisseuren für elastische Fäden nicht praktikabel.

Aus der DE-A-1585166 ist eine Fadenliefervorrichtung für Rundstrickmaschinen bekannt, bei der ein Fadenlieferrad von einem Schrittmotor synchron zu der Strickmaschine angetrieben wird. Dazu ist der Nadelzylinder der Strickmaschine mit einem Wechselstromgenerator verbunden, der den Synchronmotor treibt. Der Schrittmotor kann durch programmgesteuerte Veränderung des Fadenvorschubs, bspw. durch den Kettenschaltapparat oder eine Jacquardeinrichtung gesteuert werden.

Eine Erfassung oder Regulierung der Fadenspannung erfolgt nicht, so dass sich die Fadenspannung den Liefer- und Verbrauchsverhältnissen entsprechend unkontrolliert einstellt.

Schließlich ist aus der US-PS 38 58 416 ein Fadenliefergerät bekannt, das für Strickmaschinen mit im wesentlichen konstantem Fadenverbrauch und zur Zuführung von harten Garnen vorgesehen ist. Das Fadenliefergerät weist einen in seiner Drehzahl über die angelegte Spannung steuerbaren Elektromotor auf, der mittels eines entsprechenden Fadenrades Garn von einer Spule abzieht und über einen Fadenspannungssensor der jeweiligen Strickstelle zuführt. Außerdem ist ein Sollwertgeber vorhanden, der über einen Umschalter und wahlweise einschaltbare Einstelleinrichtungen mit einem Sollwerteingang eines Reglers verbunden ist. Dieser erhält über den Umschalter ein die Fadenspannung kennzeichnendes Signal an seinen Istwert-Eingang und steuert den Motor entsprechend nach. Außerdem sind an dem Elektromotor und an der Strickmaschine Drehzahlsensoren vorhanden, die bei einer entsprechenden anderen Schalterstellung des Umschalters an den Sollwert- und Istwert-Eingang des Reglers angeschlossen werden können. Der Umschalter erlaubt die ümschaltung von einer Betriebsart mit konstant geregelter Fadenspannung in eine Betriebsart mit definierter Fadenliefermenge. Jeder Strickstelle der Rundstrickmaschine ist eine entsprechende Fadenliefervorrichtung zugeordnet, so daß die zu liefernde Fadenmenge lediglich dem Fadenverbrauch einer Strickstelle entspricht. Die Fadenlaufgeschwindigkeit ist entsprechend gering.

Maßnahmen zum Zwischenspeichern eventuell vorhandener überschüssiger, aufgrund von Motorträgheit oder -charakteristik gelieferter oder zum Abgeben plötzlich benötigter Fadenlängen sind nicht getroffen. Plötzlich auftretende Änderungen des Fadenbedarfs erzeugen deshalb wegen der Reaktionszeit des Reglers und des angeschlossenen Motors Fadenspannungspitzen, die im Extremfall zum Fadenbruch führen können.

Davon ausgehend ist es eine Aufgabe der Erfindung, eine Fadenliefereinrichtung zu schaffen, mittels derer Strickmaschinen Garne mit hohen Geschwindigkeiten, die sich abrupt ändern können, unter Vermeidung von Spannungsspitzen mit einer gewünschten Fadenspannung zuführbar sind.

Diese Aufgabe wird mit einer Fadenliefereinrichtung mit den Merkmalen des Patentanspruches 1 gelöst.

Die Fadenliefereinrichtung ist als Fournisseur ausgebildet. Dieser weist ein mittels eines Elektromotors angetriebenes Fadenrad auf, das in dem Fadenweg angeordnet und von dem Faden mehrfach umschlungen ist. Der Elektromotor, vorzugsweise ein Scheibenläufer-Schrittmotor, wird von einer Regeleinrichtung angesteuert, die auf konstante Fadenspannung ausregelt. Zur Erfassung der Fadenspannung ist ein an die Regeleinrichtung angeschlossener Spannungssensor vorgesehen, der vorzugsweise einen geringen Meßweg aufweist. Dieser liegt im Millimeterbereich. Damit wird erreicht, daß die Messung der Fadenspannung im wesentlichen rückwirkungsfrei und mit hoher Dynamik vorgenommen werden kann. Der Fadenspannungssensor bildet somit keinen Fadenspeicher.

Die Regeleinrichtung ist derart ausgelegt, daß sie neben dem Iscwert der Fadenspannung und dem Sollwert für die Fadenspannung weitere Information verarbeiten kann, die mit dem zukünftigen Fadenbedarf zusammenhängt. Damit ist es möglich, zeitlich vor dem plötzlichen Auftreten einer Bedarfsspitze den Antriebsmotor des Fadenlieferrades zu beschleunigen und Faden gewissermaßen im voraus zu liefern. Die nachfolgende Bedarfsspitze zehrt diesen vorgelieferten Fadenvorrat auf, während der Antriebsmotor weiter auf seine erforderliche Drehzahl beschleunigt. Auf diese Weise wird die für den Strickvorgang gewünschte Fadenspannung ohne Auftreten gefährlich hoher Fadenspannungen erreicht. Die Gefahr für Fadenriß oder -bruch kann auf diese Weise erheblich reduziert werden und gleichzeitig wird die Qualität des erzeugten Gestricks im Hinblick auf die Einheitlichkeit der Maschengröße erhöht.

Für die Erzeugung und Verarbeitung des Signales, das Information über den zukünftigen Fadenbedarf enthält, gibt es mehrere Möglichkeiten. Das Signal kann bspw. der im Reglereingang erzeugten Differenz zwischen Sollwert und Istwert der Fadenspannung aufgeschaltet werden. Die Aufschaltung kann je nach Vorzeichen durch Addition oder Subtraktion von der erzeugten Differenz oder auch durch andere Operationen vorgenommen werden. Eine andere Möglichkeit liegt darin, das Signal vor der Differenzbildung von Soll- und Istwert entweder mit dem Sollwert oder mit dem Istwert zu verknüpfen. In allen Fällen wird erreicht, daß an dem Eingang des eigentlichen Reglers eine Größe ansteht, die aus Sollwert, Istwert und dem zusätzlichen Signal erzeugt ist.

In einfachen Fällen kann es genügen, die Information über den zukünftigen Fadenbedarf lediglich auf den unmittelbar bevorstehenden Fadenbedarf zu beschränken. Dazu kann die Fadenspannung für eine festgelegte Zeit- und/ oder Wegspanne vorausbestimmt werden.

Eine weitere Variante liegt in der zeitweiligen Ausblendung des Fadenspannungssignals und der Steuerung der Antriebseinrichtung anhand des zusätzlichen Signales. Der Regler arbeitet dann zeitweilig als Steuerung.

Das zusätzliche Signal kann in einer einfachen Variante ein Signal sein, das lediglich Aussagen über den unmittelbar bevorstehenden Fadenbedarf enthält. Solches kann mit einem Binärsignal erreicht werden, das in einem festgelegten zeitlichen Abstand vor dem Auftreten von Fadenbedarf seinen Wert ändert. Anhand dieses Signales kann der Antriebsmotor für das Fadenrad vorzeitig gestartet bzw. gestoppt werden.

Die Verknüpfung des Binärsignales oder eines anderweitigen Signales, das Information über den zukünftigen Fadenbedarf enthält, kann sowohl mit dem Sollwert als auch mit dem Istwert erfolgen. In allen Fällen wird ein Überhöhen der Fadenspannung (Fadenspannungsspitze) und ein zu starkes Nachlassen der Fadenspannung (Fadenspannungsabfall) unterbunden.

Zum Ausgleich der erforderlichen Reaktionszeit des Motors infolge seines Trägheitsmomentes und infolge seiner anderweitig beschränkten Maximalbeschleunigung kann der Regeleinrichtung von vornherein anstelle eines konstanten Sollwertes für die Fadenspannung ein Sollwertprofil vorgegeben werden, das sich mit den zu erwartenden Regelabweichungen zu der jeweils gewünschten Fadenspannung überlagert. In einem einfachsten Fall wird das Sollwertprofil durch einen Fadenspannungssollwert gebildet, der bei Flachstrickmaschinen für den Hin- und den Rücklauf des Fadenführers unterschiedliche Werte annimmt. Das Sollwertprofil kann von der Maschinenlaufgeschwindigkeit abhängig sein, so daß Spannungsspitzen und Spannungsabfälle auch bei unterschiedlichen Maschinenlaufgeschwindigkeiten weitgehend unterdrückt werden.

Bei einer abgewandelten Ausführungsform bestimmt der Regler die erforderliche Fadenlieferung lernend. Zu diesem Zweck speichert er bspw. die erfaßte Fadenspannung ab. In einem nächsten Arbeitszyklus, dessen Beginn durch ein von der Strickmaschine geliefertes Signal angezeigt werden kann, wird die Fadenlieferung von vornherein so eingestellt, daß im Vorzyklus vorhandene Spannungsspitzen nun reduziert oder nicht erzeugt werden. Diese Vorgehensweise ist insbesondere für Strickmaschinen geeignet, auf denen ungemusterte Ware oder Ware mit einfachen, sich ständig wiederholenden Mustern gestrickt wird.

Der Regler kann die erforderliche Fadenliefermenge auch anhand anderer Parameter, wie bspw. anhand der an den Antriebsmotor gelieferten Impulse, erlernen.

Darüber hinaus ist es möglich, die Regelcharakteristik des Reglers lernend zu bestimmen und an Arbeitsbedingungen zu adaptieren. Die vorstehend genannten Lösungen eignen sich für Fadenliefergeräte, die auch nachträglich an Strickmaschinen angebaut werden können, ohne daß dazu größere Eingriffe an den Strickmaschinen erforderlich wären. Bei einer auch für komplizierte Fadenlieferbedingungen geeigneten Lösung ist der Regler der Fadenliefereinrichtung an den an der Strickmaschine vorhandenen Musterspeicher angeschlossen. Aus dem zu strickenden Muster wird so die aktuell und zukünftig benötigte Fadenliefermenge bestimmt und dem Regler als zusätzliche Information zu der Fadenspannung zugeführt. Zukünftige Bedarfsspitzen oder plötzlichen zukünftigen Nichtbedarf vorwegnehmend, kann der Regler dadurch die trägheitsmomentbehaftete Ancriebseinrichtung und das Fadenrad rechtzeitig beschleunigen bzw. verzögern.

Wenn der Fadenweg zwischen dem Fadenrad und der Strickmaschine ungefedert ausgebildet ist, können bei harten Fäden Fadenspeichereffekte und Trägheitseinflüsse reduziert werden, die ansonsten auf den Regler zurückwirken würden. Es ist deshalb auch vorteilhaft, wenn der Meßweg des Fadenspannungssensors sehr gering ist und vorzugsweise im Bereich von etwa einem Millimeter liegt. Die Messung der Fadenspannung erfolgt somit im wesentlichen ohne Beeinflussung derselben, also rückwirkungsfrei.

Zur Zwischenpufferung von Fadenlängen, die eine temporäre Regelabweichung darstellen, kann ein Fadenspeicher vorgesehen werden. Bei der Verwendung des Fadenliefergerätes für elastische Garne kann ein Wegabschnitt zwischen dem Fadenrad und der Strickmaschine als Fadenspeicher ausgebildet sein. Durch die Dehnbarkeit des Fadens tritt eine gewisse Pufferwirkung auf.

Eine hohe Antriebsdynamik wird erreicht, wenn die Antriebseinrichtung als Schrittmotor ausgebildet ist. Scheibenläufermotoren und insbesondere Scheibenläufer-Schrittmotoren ermöglichen einen schnellen Hochlauf und schnelles Abbremsen des Fadenrades.

Zwischen dem Fadenspannungssensor und dem angeschlossenen Regler kann ein Filter vorgesehen sein, das Störungen unterdrückt. Dies kann durch Sperren von Störfrequenzbereichen erfolgen. Außerdem kann der Spannungssensor mit Kompensationsmitteln zur Unterdrückung von Störsignalen versehen sein.

In der Zeichnung sind Ausführungsbeispiele der Erfindung dargestellt. Es zeigen:
- Fig. 1: eine Flachstrickmaschine mit einer Fadenliefereinrichtung, die von einem Regler anhand der Fadenspannung sowie anhand eines weiteren Signales geführt ist, das von einer richtungserfassenden Sensoreinrichtung abgegeben wird, die zur Überwachung eines Maschinenelementes an der Strickmaschine vorgesehen ist, in schematischer Darstellung,
- Fig. 2: eine Flachstrickmaschine mit Fadenliefergerät nach Fig. 1 und einem abgewandelten Regler, der von der Fadenspannung und einem Bewegungszustand eines Maschinenelementes der Flachstrickmaschine geführt ist, in schematischer Darstellung,
- Fig. 3: eine Strickmaschine mit einer Fadenliefereinrichtung, die von einem lernenden Regler angesteuert ist, in schematischer Darstellung,
- Fig. 4: eine Flachstrickmaschine mit einer Fadenliefereinrichtung, deren Regler die Fadenspannung überwacht sowie Zusatzinformationen über die gegenwärtig sowie zukünftig benötigte Fadenmenge aus einem Musterspeicher der Flachstrickmaschine erhält, in schematischer Darstellung; und
- Fig. 5: den zeitlichen Verlauf der Fadenspannung bei Hin- und Rückhub des Fadenführers einer Flachstrickmaschine bei der Fadenliefereinrichtung nach Fig. 1 im Vergleich zu dem zeitlichen Verlauf der Fadenspannung bei unterschiedlichen aus dem Stand der Technik bekannten Fadenliefergeräten und Garnen.

In Fig. 1 ist eine mit einer Fadenliefereinrichtung 1 versehene Flachstrickmaschine 2 schematisch dargestellt. Die Flachstrickmaschine 2 weist wenigstens eine in einer Linie angeordnete Reihe 4 von Zungennadeln 5 auf, die im Maschinentakt nach Art einer durchlaufenden Welle ausgetrieben und eingezogen werden. Der Zuführung eines harten, d.h. unelastischen Fadens 6 zu den Nadeln 5 dient ein Fadenführer 7, der in Richtung des Pfeiles 8 hin und hergehend angetrieben ist. Zum Antrieb des Fadenführers 7 dient ein Schlitten 9, der entlang der Reihe 4 hin und hergehend läuft. Der Schlitten 9 läßt während seines Laufes den Fadenführer 7 am Ende der Reihe 4 stehen, kehrt seine Bewegungsrichtung um und nimmt danach den Fadenführer wieder mit. Dies erfolgt in beiden Bewegungsrichtungen und Umkehrpunkten.

Zum Fördern und Zuliefern des Fadens 6 zu dem Fadenführer 7 weist die Fadenliefereinrichtung 1 ein Fadenrad 13 mit geringem Massenträgheitsmoment auf, das in dem Fadenweg angeordnet ist und von dem Faden 6 einige wenige Male umschlungen ist. Das Fadenrad 13 wird durch bspw. sechs sich von einer Nabe in radialer Richtung weg erstreckende Drahtbügel gebildet. Diese weisen in axialer Richtung ausgerichtete Fadenauflageabschnitte auf, die an den Ecken eines regelmäßigen Sechseckes angeordnet sind. Die Nabe des Fadenrades 13 ist mit dem Läufer eines Scheibenläufer-Schrittmotors 14 fest verbunden, der von einer Regeleinrichtung 15 angesteuert wird und eine trägheitsmomentsarme Antriebseinrichtung bildet.

Die Regeleinrichtung 15 ist dabei so ausgelegt, daß sie den Scheibenläufer-Schrittmotor 14 bedarfsweise voll beschleunigen kann, wobei sie ihn jedoch mit Sicherheit in sicheren Betriebsbereichen hält, so daß der Scheibenläufer-Schrittmotor 14 nicht außer Tritt fallen und unerwünschterweise stehenbleiben kann.

Der Regeleinrichtung 15 ist ein Prozessor 16 zur Bestimmung der Regelabweichung vorgeschaltet, der sowohl als Analog- als auch als Digital- oder Rechnerschaltung ausgebildet sein kann. Der Prozessor 16 weist einen Sollwerteingang 17, einen Istwerteingang 18 und einen Zusatzeingang 19 auf. Der Istwerteingang 18 kann bedarfsweise mit einem Filter 20 versehen sein, das der Aussiebung von Störfrequenzen dient und als Bandfilter, Bandsperre, Hoch- oder Tiefpaß ausgebildet ist.

Der Sollwerteingang 17 ist an einen Sollwertgenerator 21 angeschlossen, der einen festen Wert für die Fadenspannung des Fadens 6 vorgibt. Der Istwerteingang 18 ist an einen vibrationsarm und gedämpft aufgehängten Fadenspannungssensor 22 angeschlossen, der die Fadenspannung über ein Fühlelement 23 abtastet. Der Zusatzeingang 19 ist an eine an der Flachstrickmaschine 2 vorgesehene, richtungsabhängige Sensoreinrichtung 24 angeschlossen, die mittels einer Lichtschranke die Bewegung des Schlittens 9 insbesondere im Umkehrbereich erfaßt. Die Sensoreinrchtung 24 gibt dabei ein Signal ab, wenn der Schlitten 9 einen vorgegebenen Bereich in Richtung des Pfeiles 25, d.h. auf den Fadenführer 7 zu, durchläuft. Dieses Signal wird von dem Prozessor 16 als zusätzliches Kriterium zur Ansteuerung der Regeleinrichtung 15 herangezogen. Außerdem erzeugt die Sensoreinrichtung 24 ein die Geschwindigkeit des vorbeilaufenden Schlittens 9 kennzeichnendes Signal und liefert dieses an den Prozessor 16. Bedarfsweise kann auf der gegenüberliegenden Seite bei dem entsprechenden Umkehrpunkt eine weitere Sensoreinrichtung zur Erfassung der Schlittenbewegung vorgesehen sein, die ebenfalls mit dem Prozessor 16 verbunden ist.

Der Prozessor 16 bildet zur Bestimmung der an die Regeleinrichtung 15 zu sendenden Regelabweichung die Differenz zwischen den an dem Sollwerteingang 17 und an dem Istwerteingang 18 anliegenden Signalen. Im stationären Zustand des Reglers bildet diese Differenz die Regelabweichung. Der Zusatzeingang 19 dient nun dazu, eine Regelabweichung gewissermaßen vorzutäuschen, obwohl die Fadenspannung des Fadens 6 ihren vorgesehenen Wert hat oder innerhalb eines vorgegebenen Toleranzbereiches liegt. Somit kann, wie sich aus der nachfolgenden Funktionsbeschreibung ergibt, die Fadenliefereinrichtung 1 eine zukünftige plötzliche Änderung des Fadenverbrauchs vorwegnehmend ausregeln. Die Sensoreinrichtung 24 liefert ein Signal, das Information über den bevorstehenden Fadenverbrauch enthält. Sie tut dies, indem sie den Vorbeigang des Schlittens 9 in Richtung auf den Fadenführer 8 zu registriert und meldet. Der Fadenverbrauch steigt kurz nach dieser Meldung, wenn der Schlitten 9 an dem Fadenführer 7 anschlägt und diesen abrupt in vorgegebener Richtung beschleunigt, von dem Wert Null sprunghaft auf einen etwa konstanten Wert. Das Signal der Sensoreinrichtung 24 zeigt nun an, daß dieses Ereignis unmittelbar bevorsteht.

Die solchermaßen angepaßte Fadenlieferung kann auch bei harten Garnen einen Fadenspeicher erübrigen und der gesamte Fadenweg kann bis auf das Fühlelement 23 durch starr gelagerte Elemente 27, 28 sowie weitere nicht dargestellte Elemente definiert werden.

Im einzelnen arbeitet die insoweit beschriebene Fadenliefereinrichtung 1 wie folgt:
So lange die Sensoreinrichtung 24 kein Signal abgibt, liefert der Prozessor 16 an seinem Ausgang die Regelabweichung, die der Differenz zwischen der von dem Fadenspannungssensor 22 ermittelten Fadenspannung und dem von dem Sollwertgenerator 21 gelieferten Sollwert entspricht. Die Regelabweichung wird von der Regeleinrichtung nach P-, PI- oder PID-Charakteristik umgesetzt und von einer in der Regeleinrichtung 15 enthaltenen Ansteuerschaltung als Impulsfolge an den Scheibenläufer-Schrittmotor 14 geliefert. Der Regler kann sowohl als stetiger als auch als unstetiger Regler ausgebildet sein. Dieser fördert mittels des Fadenrades 13 gerade die Garnmenge, die erforderlich ist, um die gewünschte Fadenspannung aufrechtzuerhalten und die Regelabweichung zu minimieren bzw. zu Null zu machen. Allmähliche und/oder geringere Änderungen des Fadenverbrauches werden anhand der Fadenspannung erfaßt und ausgeregelt.

Eine schlagartige Zunahme des Fadenverbrauches von Null auf den Maximalwert steht jedoch bevor, wenn der Schlitten 9 an der Sensoreinrichtung 24 in Richtung des Pfeiles 25 vorbeiläuft. Dabei hängt die Zeitspanne zwischen dem Auftreten des von der Sensoreinrichtung 24 erzeugten Signales und der sprungartigen Änderung des Fadenverbrauches von dem Abstand des Schaltpunktes der Sensoreinrichtung 24 von dem Fadenführer 7 und der Geschwindigkeit des Schlittens 9 ab. Der Prozessor 16 startet deshalb den Scheibenläufer-Schrittmotor 14, sobald oder kurz nachdem er das Signal von der Sensoreinrichtung 24 erhält, und läßt den Scheibenläufer-Schrittmotor 14 mit einer solchen Geschwindigkeit anlaufen, daß die Fadenspannung zunächst absinkt und in dem Bereich zwischen dem Fadenrad 13 und dem Fadenführer 7 eine gewisse Fadenreserve vorhanden ist, die ein Auftreten einer übermäßigen Fadenspannung verhindert.

Dieser Vorgang ist im einzelnen in Fig. 5 dargestellt. Die mit kleinen Kreisen markierte Kurve I kennzeichnet dabei den Verlauf der Fadenspannung über der Zeit. Während der Schlitten 9 den Fadenführer 7 zu einem Eingriffszeitpunkt E trifft, wird der Scheibenläufer-Schrittmotor 14 anhand des Signales der Sensoreinrichtung 24 bereits vorher, zu einem Startzeitpunkt S, gestartet. Er läuft dabei nach einem vorgegebenen Profil zunächst langsam an und erreicht zu dem Eingriffszeitpunkt E eine Drehzahl, die geringer ist als die zur Lieferung des Fadens 6 erforderliche Drehzahl. Von dem Startzeitpunkt S bis zu dem Eingriffszeitpunkt E fällt die Fadenspannung deshalb zunächst ab, denn es erfolgt bereits Fadenlieferung, ohne daß ein entsprechender Verbrauch vorhanden wäre.

Bei dem Eingriffszeitpunkt E springt der Fadenverbrauch von Null auf seinen Maximalwert. Während dessen wird der Scheibenläufer-Schrittmotor 14 mit vorzugsweise maximal möglicher Beschleunigung auf seine erwartete Zieldrehzahl beschleunigt, die zu einem Zeitpunkt B erreicht ist. Die Zieldrehzahl liegt dabei etwas unter der Drehzahl, die nachfolgend zur Lieferung des Fadens 6 erforderlich ist. Die niedrigere Festlegung der Zieldrehzahl wird vorgenommen, um während der Beschleunigungsphase des Scheibenläufer-Schrittmotors 14 zwischen den Zeitpunkten S und B die Fadenspannung möglichst schnell auf den Sollwert ansteigen zu lassen. Durch die Vorlieferung des Fadens 6 zwischen dem Startzeitpunkt *S* und dem Eingriffszeitpunkt E wird jedoch ein Überhöhen der Fadenspannung über den gewünschten Wert hinaus vermieden. Die gleichzeitige Überwachung der Fadenspannung durch den Fadenspannungssensor 22 dient dazu, ein Absinken der Fadenspannung durch zu reichliche Fadenvorlieferung zu unterbinden.

Jedoch können der Prozessor 16 und die Regeleinrichtung 15 zwischen den Zeitpunkten S und B auch als Steuerung ohne Rücksicht auf die wirkliche Fadenspannung arbeiten. Wenn der Scheibenläufer-Schrittmotor 14 zu dem Zeitpunkt B seine Zieldrehzahl erreicht, geht der Regler jedoch in seinen Regelbetrieb über und stellt die gewünschte Fadenspannung genau ein. Das bislang gewissermaßen ausgeblendete Signal des Fadenspannungssensores 22 führt nun den Prozessor und die Regeleinrichtung 15.

Das Absinken der Fadenspannung vor Strickbeginn um einen gewissen geringen Wert führt zu keiner Beeinträchtigung der Qualität des Gestrickes, denn der Strickvorgang hat noch nicht eingesetzt. Im Gegenteil, durch die Vermeidung einer Spannungsspitze bei Strickbeginn wird das Gestrick gleichmäßiger und in seiner Qualität somit verbessert.

Bei Erreichen des Taktendes T, d.h. wenn der Fadenführer 7.an.dem von der Fadenliefereinrichtung 1 fernliegenden Ende der Reihe 4 stehen bleibt, endet der Fadenverbrauch abrupt. Durch das Auslaufen (Trägheitsmoment) des Scheibenläufer-Schrittmotors 14 wird noch eine gewisse Garnmenge nachgeliefert, die zu einem gewissen Absinken der Fadenspannung führt. Weil in diesem Zustand jedoch keine Maschen gestrickt werden, ist dies unschädlich. Bei wieder auftretendem Fadenverbrauch bei Rücklauf R des Fadenführers 7 baut sich die Fadenspannung sofort wieder auf. Nachdem der Fadenverbrauch bei dem Rücklauf relativ gering ist, ist die auftretende Änderung von dem Regler ohne weiteres zu verkraften, so daß kein Überschwingen der Fadenspannung auftritt.

Wie in Fig. 5 bei 40 mit kleinen Dreiecken angedeutet ist, kann die Fadenspannung in der Phase zwischen dem Taktende T und dem Rücklauf R auch durch Rückwärtsdrehung des Scheibenläufer-Motors 14 wieder aufgebaut werden. Ein ähnlicher Effekt, wie mit kurzzeitigem Rücklauf, ist durch vorzeitiges Stoppen des Scheibenläufer-Schrittmotors 14 erreichbar. Zur Vermeidung von Spannungsspitzen ist dem jedoch die vorstehend geschilderte Variante vorzuziehen.

Fig. 5 zeigt darüber hinaus den Verlauf der Fadenspannung bei aus dem Stand der Technik bekannten Fadenliefereinrichtungen. Die gestrichelt dargestellte Kurve II gibt den zeitlichen Verlauf der Fadenspannung bei einer Fadenliefereinrichtung wieder, wie sie aus der DE 36 27 731 C1 bekannt ist Diese Fadenliefereinrichtung weist einen Fadenspeicher auf, der von einem schwenkbaren Hebel mit einer endseitigen Öse gebildet ist. Der Faden läuft im spitzen Winkel durch diese Öse, so daß durch mehr oder weniger große Verschwenkung des Hebels eine Fadenreserve aufgenommen bzw. abgegeben werden kann. Die Beschleunigung des Hebels bei der Abgabe der Fadenreserve verursacht Spannungsspitzen 41, 42, die zum Fadenriß führen können. Selbst bei Verwendung elastischer Fäden treten, wie es die Kurve III zeigt, erhebliche Spannungsspitzen 43, 44 auf.

Wird bei einem Fadenliefergerät mit herkömmlicher Regelung eine Fadenreserve zwischen Fadenrad und Strickmaschine aufgebaut, die ohne mechanisch bewegte Elemente allein auf der Eigenelastizität eines verwendeten hochelastischen Garnes beruht, kann ein Fadenspannungsverlauf gemäß der in Fig. 5 mit IV bezeichneten Kurve erreicht werden. Unmittelbar auf den Eingriffszeitpunkt E folgend tritt eine Fadenspannungsüberhöhung auf, die bei der Fadenliefereinrichtung 1 nach Fig. 1 trotz Verwendung eines harten Fadens 6 weitgehend unterdrückt ist.

Eine abgewandelte Ausführungsform der Fadenliefereinrichtung 1 ist aus Fig. 2 ersichtlich. Bei dieser ist anstelle der Sensoreinrichtung 24 an der Flachstrickmaschine 2 ein Sensor 51 angeordnet, der an den Zusatzeingang 19 des Prozessors 16 angeschlossen ist. Der Zusatzeingang 19 ist bei dieser Ausführungsform so ausgelegt, daß über diesen zu der Differenz, die aus den Signalen an dem Sollwerteingang 18 und dem Istwerteingang 17 gebildet worden ist, wenigstens zeitweilig ein Summand hinzugefügt werden kann. Die gleiche Wirkung wird erzielt, wenn der von dem Sollwertgenerator 21 erzeugte Sollwert bei von der Fadenliefereinrichtung 1 weglaufender Bewegung des Fadenführers 7 etwas abgesenkt und/oder bei hinlaufender Bewegung etwas angehoben wird (Störgrößenaufschaltung). Dies dient dem Ausgleich von unterschiedlichen Reibungskräften, die sich in beiden Arbeitsphasen aufgrund unterschiedlicher Fadengeschwindigkeitsverhältnisse einstellen, und bewirkt bei richtiger Bemessung der Spannungsanhebung eine identische Fadenspannung bei Vor- und bei Rücklauf. Dadurch verschwindet die in Fig. 5 mit D bezeichnete Differenz zwischen Vorlauf- und Rücklaufspannung.

Eine zeitliche Begrenzung der Störgrößenaufschaltung kann dazu benutzt werden, einen frühen Start des Scheibenläufer-Schrittmotors 14 herbeizuführen, der dadurch eine Vorlieferung von Garn durchführt.

Eine abgewandelte, in Fig. 3 dargestellte Ausführungsform der Fadenliefereinrichtung 1 kommt ohne Eingriff in die Flachstrickmaschine 2 bzw. Sensoren an dieser aus. Die Fadenliefereinrichtung 1 ist mit einem Modul 52 versehen, der den zeitlichen Verlauf des Fadenspannungssignales untersucht, das von dem Fadenspannungssensor 22 abgegeben wird. Treten in dem Zeitverlauf dieses Signales wiederkehrende Strukturen auf, bestimmt der Modul 52 die Periode und trifft unter der Annahme, daß sich erkannte Perioden wiederholen werden, eine Voraussage über die zu erwartende Fadenspannung innerhalb eines festgelegten Vorhersagezeitraumes. Nachdem auftretende Spannungsspitzen oder -abfälle mit entsprechenden Änderungen des Fadenverbrauches korreliert sind, erzeugt der Modul 52 ein dem wirklichen Fadenverbrauch voreilendes Fadenverbrauchssignal, das anstelle der von der Sensoreinrichtung 24 oder dem Sensor 51 (Fig. 1 und 2) abgegebenen Signale verwendet werden kann.

Bei einer verfeinerten Ausführungsform überlagert das Ausgangssignal des Modules 52 das Sollwertsignal des Sollwertgenerators 21, so daß ein Sollwertprofil entsteht. Dies ist entgegengesetzt zu den bislang aufgetretenen Regelabweichungen, so daß insgesamt durch Überlagerung eine konstante Fadenspannung erhalten wird.

Anstelle des Moduls 52 kann der Prozessor 16 auch ein Simulationsmodell enthalten, anhand dessen der zu erwartende Fadenverbrauch bestimmt und für die weitere Regelung berücksichtigbar gemacht wird. Das Simulationsmodell ist eine Nachbildung der Regelstrecke mit allen wesentlichen Einflußfaktoren.

Alternativ kann, wie in Fig. 3 durch eine getrichelte Verbindung 53 angedeutet ist, der Modul 52 auch Charakteristika der Regeleinrichtung 15 steuern, so daß schnellere Einschwingvorgänge erreicht werden.

Eine für den jeweiligen Strickvorgang bestangepaßte Garnlieferung wird mit einer Fadenliefereinrichtung 1 erreicht, die, wie in Fig. 4 angedeutet ist, an eine in der Strickmaschine 2 vorhandene Verarbeitungseinheit 54 angeschlossen ist. Diese kommuniziert mit einem Musterspeicher 55, aus dessen Daten sich der aktuelle und zukünftige Garnbedarf berechnen läßt. Entweder steht die Verarbeitungseinheit 54 über nicht weiter dargestellte Sensoren mit Maschinenelementen in Verbindung, so daß sie die aktuelle Arbeitsposition des Fadenführers 7 und der Nadeln 4 erfaßt, oder die Arbeitsposition ergibt sich direkt aus Positionswerten der Maschinensteuerung. An einem gesonderten, dafür vorgesehenen Ausgang 56 gibt die Verarbeitungseinheit 54 Signale an den Zusatzeingang 19 ab, die von dem Prozessor 16 in einer der vorstehend beschriebenen Weisen verarbeitet werden. Sie können sowohl im Rahmen einer Störgrößenaufschaltung, einer adaptiven Regelung oder als zusätzlicher Parameter verarbeitet werden, wobei der Regler dann versucht, die Fadenlieferung so einzustellen, daß, sowohl die Fadenspannung konstant als auch bevorstehenden Fadenbedarf vorwegnehmend, ausreichend Faden geliefert wird. Das Ergebnis ist ein Kompromiß, der bspw. dadurch erreicht werden kann, daß der Prozessor 16 das von dem Fadenspannungssensor 22 gelieferte Signal und/ oder das Signal des Sollwertgenerators 21 mit dem Signal der Verarbeitungseinheit 54 verknüpft. Der Regler kann dabei derart ausgebildet sein, daß er die anliegenden Signale im Rahmen einer Fuzzy-Logik verarbeitet.

Zusätzlich kann an jeder der beschriebenen Fadenliefereinrichtungen 1 ein Fadenspeicher vorgesehen sein, der zwischen dem Fadenrad 13 und der Flachstrickmaschine 2 angeordnet ist. Der Fadenspeicher kann als Hebelspeicher oder bei elastischen Garnen als Wegstrecke ausgebildet sein, innerhalb derer der Faden ausreichend federn kann.

Zur Zulieferung von insbesondere harten Garnen ist eine Fadenliefereinrichtung 1 vorgesehen worden, die insbesondere für Strickmaschinen 2 mit zeitlich stark schwankendem Fadenbedarf ausgelegt ist. Die Fadenliefereinrichtung 1 weist ein motorgetriebenes Fadenrad 13 auf, das im Idealfall ohne Zwischenschaltung von Fadenspeichereinrichtungen direkt zu der Strickmaschine 2 bzw. deren Fadenführer 7 liefert. Die Fadenspannung wird mittels eines Fadenspannungssensors 22 überwacht, der die Meßwerterfassung für einen die Lieferung durch das Fadenrad 13 steuernden Regler 15, 16 bildet. Der Regler 15, 16 ist außerdem so ausgebildet, daß er Signale verarbeiten kann, die Information über den zukünftigen Fadenbedarf enthalten. Damit kann der Regler 15, 16 im Vorfeld von bevorstehenden drastischen Bedarfsänderungen, wie sie bspw. bei Flachstrickmaschinen 2 periodisch an den Gestrickkanten (Umkehrpunkte des Fadenführers) auftreten, durch Vorlieferung oder Stop von Fadenlieferung reagieren. Fadenspannungsspitzen und allzu steile Fadenspannungsabfälle können somit ausgeregelt werden. Der Regler 15, 16 kann dabei so ausgelegt sein, daß er als Zustandsregler und zeitweise als Steuerung arbeitet. Andere Maßnahmen wie Störgrößenaufschaltung, Parameteradaption oder ähnliches sind möglich.

## Patentansprüche

1. Fadenliefereinrichtung zum Zuliefern eines Fadens (6) an Wirk- und Strickmaschinen (2) mit möglichst konstanter Spannung, bei zeitlich abrupt schwankendem Fadenverbrauch,
mit einem Fadenrad (13), das derart in dem Garnweg angeordnet ist, dass es von dem Faden (6) umschlungen wird und das zum definierten Fördern des Fadens (6) entsprechend dem augenblicklichen Fadenverbrauch dient,
mit einer elektrischen Antriebseinrichtung (14), die mit dem Fadenrad (13) fest gekoppelt ist,
mit einem Sensor (22) zum Erfassen der Fadenspannung, mittels dessen ein Fadenspannungssignal erzeugbar ist, das die Fadenspannung kennzeichnet,
mit einem Regler (15, 16), mittels dessen die Antriebseinrichtung (14) anhand des Fadenspannungssignals (Ist-Signal) zur Lieferung des Fadens (6) mit weitgehend konstanter Spannung ansteuerbar ist,
dadurch gekennzeichnet,
dass der Regler (15, 16) derart ausgebildet ist, dass er neben und/oder temporär anstelle dem Fadenspannungssignal wenigstens ein weiteres Signal verarbeiten kann, das Information über den zukünftigen Fadenbedarf enthält.

2. Fadenliefereinrichtung nach Anspruch 1, dadurch gekennzeichnet, dass die Information über den zukünftigen Fadenbedarf nur Aussagen über den unmittelbar bevorstehenden Fadenbedarf enthält.

3. Fadenliefereinrichtung nach Anspruch 1, dadurch gekennzeichnet, dass aus dem weiteren Signal ein zeitveränderliches Sollwertsignal gebildet wird.

4. Fadenliefereinrichtung nach Anspruch 3, dadurch gekennzeichnet, daß vor abrupt einsetzenden Phasen hohen Fadenbedarfs der Sollwert für die Fadenspannung kurzzeitig abgesenkt wird.

5. Fadenliefereinrichtung nach Anspruch 3, dadurch gekennzeichnet, daß vor abrupt einsetzenden Phasen fehlenden Fadenbedarfs der Sollwert für die Fadenspannung kurzzeitig angehoben wird.

6. Fadenliefereinrichtung nach Anspruch 1, dadurch gekennzeichnet, daß die Antriebseinrichtung (14) zeitlich vor einsetzendem Fadenbedarf gestartet und vor endendem Fadenbedarf gestoppt wird.

7. Fadenliefereinrichtung nach Anspruch 1, dadurch gekennzeichnet, daß der Sollwert für die Fadenspannung einem Sollwertprofil entspricht, das an den zeitlich schwankenden Fadenbedarf angepaßt ist.

8. Fadenliefereinrichtung nach Anspruch 7, dadurch gekennzeichnet, daß das Sollwertprofil von der Maschinenlaufgeschwindigkeit und/oder sonstigen Maschinenparametern abhängig ist.

9. Fadenliefereinrichtung nach Anspruch 1, dadurch gekennzeichnet, daß das Sollwertprofil ein jeweils konstanter, bei Flachstrickmaschinen (2) zwischen Hin- und Rücklauf des Fadenführers umschaltbarer Wert für die Fadenspannung ist.

10. Fadenliefereinrichtung nach Anspruch 1, dadurch gekennzeichnet, daß die erforderliche Fadenlieferung von dem Regler (15, 16, 52, Fig.3) lernend bestimmt wird.

11. Fadenliefereinrichtung nach Anspruch 1, dadurch gekennzeichnet, daß als Fadenspannungssignal ein von der tatsächlichen Fadenspannung abweichendes Signal verwendet wird, das anhand des zurückliegenden Verlaufs der Fadenspannung abgewandelt worden ist.

12. Fadenliefereinrichtung nach Anspruch 1, dadurch gekennzeichnet, daß von Maschinenelementen (9) der Strickmaschine Start- und/oder Stopp-Zeitpunkte für die Antriebseinrichtung (14) vorgegeben werden.

13. Fadenliefereinrichtung nach Anspruch 1, dadurch gekennzeichnet, daß die Regelcharakteristik des Reglers (14, 15, 52, Fig. 2) lernend bestimmt und/oder laufend an den aktuellen Betriebszustand der Strickmaschine (2) angepaßt wird.

14. Fadenliefereinrichtung nach Anspruch 1, dadurch gekennzeichnet, daß die erforderliche Fadenliefermenge anhand von Daten bestimmt wird, die in einem Musterspeicher (55) zum Steuern der Strickmaschine (2) abgelegt sind.

15. Fadenliefereinrichtung nach Anspruch 1, dadurch gekennzeichnet, daß der Fadenspannungssensor (22) im wesentlichen meßwegfrei ausgebildet ist, so daß ein mit dem Faden (6) in Berührung stehendes Fühlelement (23) einen geringen Meßhub aufweist.

16. Fadenliefereinrichtung nach Anspruch 15, dadurch gekennzeichnet, daß der Fadenweg zwischen dem Fadenrad (13) und der Strickmaschine (2) bis auf das Fühlelement (23) von ungefedert gelagerten Elementen (27, 28) bestimmt wird.

17. Fadenliefereinrichtung nach Anspruch 1, dadurch gekennzeichnet, daß zwischen dem Fadenrad (13) und der Strickmaschine (2) ein Fadenspeicher vorgesehen ist, der durch einen Wegabschnitt zwischen Fadenlieferrad (13) und Strickstelle gebildet wird, in dem elastischer Faden (6) frei dehnbar geführt ist.

18. Fadenzuliefereinrichtung nach Anspruch 1, dadurch gekennzeichnet, daß die Antriebseinrichtung (14) ein Schrittmotor ist.

19. Fadenzuliefereinrichtung nach Anspruch 1, dadurch gekennzeichnet, daß die Antriebseinrichtung (14) ein Scheibenläufermotor ist.

20. Fadenzuliefereinrichtung nach Anspruch 1, dadurch gekennzeichnet, daß die Antriebseinrichtung (14) und der Regler (15, 16) derart ausgelegt sind, daß die Antriebseinrichtung (14) in zwei Drehrichtungen betreibbar ist.

21. Fadenzuliefereinrichtung nach Anspruch 10, dadurch gekennzeichnet, daß zwischen dem Spannungssensor (22) und dem an diese angeschlossenen Regler (15, 16) ein Filter (20) angeordnet ist.

22. Fadenzuliefereinrichtung nach Anspruch 21, dadurch gekennzeichnet, daß das Filter (20) Störfrequenzbereiche sperrt.

23. Verwendung der Fadenzuliefereinrichtung nach einem der vorhergehenden Ansprüche, an einer Flachstrickmaschine.

## Claims

1. Thread feed for feeding a thread (6) to hosiery and knitting machines (2) at as constant a tension as possible in the case of sudden fluctuations in thread consumption,
with a thread wheel (13), which is arranged in the path of the yarn in such a manner that it is looped by the thread (6) and which serves to transport the thread (6) in a defined manner in accordance with the current thread consumption,
with an electric drive means (14), which is fixedly coupled to the thread wheel (13),
with a sensor (22) for detection of the thread tension, by means of which a thread tension signal may be generated for identification of the thread tension,
with a control means (15, 16), by means of which the drive means (14) may be actuated on the basis of the thread tension signal (actual signal) to feed the thread (6) at substantially constant tension,
characterised in that
said control means (15, 16) is configured such that it can process at least one further signal containing the information concerning the future thread requirement either in addition to and/or temporarily instead of the thread tension signal.

2. Thread feed according to Claim 1, characterised in that the information concerning the future thread requirement only includes details of the directly imminent thread requirement.

3. Thread feed according to Claim 1, characterised in that a time-variable set value signal is formed from the further signal.

4. Thread feed according to Claim 3, characterised in that before the abrupt onset of phases of high thread requirement the set value for the thread tension is briefly reduced.

5. Thread feed according to Claim 3, characterised in that before the abrupt onset of phases of lacking thread requirement the set value for the thread tension is briefly increased.

6. Thread feed according to Claim 1, characterised in that the drive means (14) is started temporally before onset of the thread requirement and is stopped before the end of the thread requirement.

7. Thread feed according to Claim 1, characterised in that the set value for the thread tension corresponds to a set value profile, which is adapted to the temporally fluctuating thread requirement.

8. Thread feed according to Claim 7, characterised in that the set value profile is dependent on the machine running speed and/or other machine parameters.

9. Thread feed according to Claim 1, characterised in that the set value profile is a respectively constant value for the thread tension which may be switched over between forward and return movement of the thread guide in the case of flat knitting machines.

10. Thread feed according to Claim 1, characterised in that the required thread feed is determined by the control means(15, 16, 52, Figure 3) in a learned manner.

11. Thread feed according to Claim 1, characterised in that a signal differing from the actual thread tension, which has been changed on the basis of the course of the thread tension covered, is used as thread tension signal.

12. Thread feed according to Claim 1, characterised in that points of time for starting and/or stopping the drive means (14) are preset by machine elements (9) of the knitting machine.

13. Thread feed according to Claim 1, characterised in that the control characteristic of the control means (14, 15, 52, Figure 2) is determined in a learned manner and/or is adapted continuously to the current operating status of the knitting machine (2).

14. Thread feed according to Claim 1, characterised in that the required thread feed quantity is determined on the basis of data which are filed in a pattern memory (55) for controlling the knitting machine (2).

15. Thread feed according to Claim 1, characterised in that the thread tension sensor (22) is configured to be essentially without a measurement path so that a sensing element (23) touching the thread (6) has a low measurement stroke.

16. Thread feed according to Claim 15, characterised in that the thread path between the thread wheel (13) and the knitting machine (2) and onto the sensing element (23) is determined by elements (27, 28) disposed in an unsprung arrangement.

17. Thread feed according to Claim 1, characterised in that a thread storage means formed by a path section between the thread feed wheel (13) and the knitting point in which elastic thread (6) is guided in a freely stretchable manner is provided between the thread wheel (13) and the knitting machine (2).

18. Thread feed according to Claim 1, characterised in that the drive means (14) is a stepping motor.

19. Thread feed according to Claim 1, characterised in that the drive means (14) is a disc armature motor.

20. Thread feed according to Claim 1, characterised in that the drive means (14) and the control means (15, 16) are configured such that the drive means (14) may be operated in two directions of rotation.

21. Thread feed according to Claim 10, characterised in that a filter (20) is arranged between the tension sensor (22) and the control means (15, 16) connected to this.

22. Thread feed according to Claim 21, characterised in that the filter (20) blocks noise frequency ranges.

23. Use of the thread feed according to one of the preceding claims on a flat knitting machine.

## Revendications

1. Dispositif fournisseur de fil pour fournir un fil (6) à des métiers à tricoter et des machines de bonneterie (2) avec une tension qui reste aussi constante que possible lorsque la consommation de fil varie de façon brutale dans le temps, comportant
une roue de fournisseur (13) qui est disposée sur le trajet du fil de telle sorte que le fil (6) s'enroule autour de celle-ci et qui sert au transport du fil (6) en accord avec la consommation instantanée de fil,
un dispositif d'entraînement (14) électrique qui est couplé rigidement à la roue de fournisseur (13),
un palpeur (22) pour mesurer la tension du fil, à l'aide duquel un signal de tension de fil caractérisant la tension de fil peut être généré,
un régulateur (15, 16), à l'aide duquel le dispositif d'entraînement (14) peut être commandé sur la base du signal de tension de fil (signal réel) aux fins de délivrer le fil avec une tension qui est dans une large mesure constante,
caractérisé en ce que
le régulateur (15, 16) est agencé de manière à pouvoir traiter, en plus et/ou temporairement à la place du signal de tension de fil, un signal supplémentaire qui contient une information sur la consommation de fil à venir.

2. Dispositif fournisseur de fil selon la revendication 1, caractérisé en ce que l'information sur la consommation de fil à venir contient seulement des informations sur la consommation immédiate.

3. Dispositif fournisseur de fil selon la revendication 1, caractérisé en ce qu'à partir du signal supplémentaire on forme un signal de valeur de consigne variable dans le temps.

4. Dispositif fournisseur de fil selon la revendication 3, caractérisé en ce qu'avant des phases débutant brusquement de forte consommation de fil, on diminue pendant un court instant la valeur de consigne pour la tension de fil.

5. Dispositif fournisseur de fil selon la revendication 3, caractérisé en ce qu'avant des phases débutant brusquement d'absence de consommation de fil, on augmente pendant un court instant la valeur de consigne pour la tension de fil.

6. Dispositif fournisseur de fil selon la revendication 1, caractérisé en ce que le dispositif d'entraînement (14),chronologiquement, est démarré avant le début de la demande en fil et est arrêté avant la fin de la demande en fil.

7. Dispositif fournisseur de fil selon la revendication 1, caractérisé en ce que la valeur de consigne pour la tension de fil correspond à une courbe de valeurs de consigne qui est adaptée à la consommation de fil variable dans le temps.

8. Dispositif fournisseur de fil selon la revendication 7, caractérisé en ce que la courbe de valeurs de consigne dépend du régime de fonctionnement de la machine et/ou d'autres paramètres machine.

9. Dispositif fournisseur de fil selon la revendication 1, caractérisé en ce que la courbe de valeurs de consigne est une valeur constante pour la tension de fil, commutable entre l'aller et le retour du guide-fil sur les métiers à tricoter à plat (2).

10. Dispositif fournisseur de fil selon la revendication 1, caractérisé en ce que la fourniture nécessaire de fil est déterminée de manière adaptative par le régulateur (15, 16, 52, fig. 3).

11. Dispositif fournisseur de fil selon la revendication 1, caractérisé en ce que l'on utilise comme signal de tension de fil un signal qui diffère de la tension de fil réelle, établi à partir de la courbe de variation de la tension de fil antérieure.

12. Dispositif fournisseur de fil selon la revendication 1, caractérisé en ce que les instants de démarrage et/ou d'arrêt pour le dispositif d'entraînement (14) sont prédéterminés par des éléments (9) mécaniques du métier à tricoter.

13. Dispositif fournisseur de fil selon la revendication 1, caractérisé en ce que la caractéristique de réglage du régulateur (14, 15, 52, fig. 2) est déterminée de manière adaptative et/ou est adaptée en permanence à l'état de fonctionnement actuel du métier à tricoter (2).

14. Dispositif fournisseur de fil selon la revendication 1, caractérisé en ce que la quantité nécessaire de fil à fournir est déterminée sur la base de données qui sont mémorisées dans une mémoire de modèle (55) pour la commande du métier à tricoter (2).

15. Dispositif fournisseur de fil selon la revendication 1,
caractérisé en ce que le palpeur de tension de fil (22) est essentiellement sans course de mesure de sorte qu'un élément de palpage (23) en contact avec le fil (6) présente une faible course de mesure.

16. Dispositif fournisseur de fil selon la revendication 15, caractérisé en ce que le trajet de fil entre la roue de fournisseur (13) et le métier à tricoter (2) est déterminé par des éléments (27, 28) montés rigidement à l'exception de l'élément de palpage (23).

17. Dispositif fournisseur de fil selon la revendication 1, caractérisé en ce qu'il est prévu entre la roue de fournisseur (13) et le métier à tricoter (2) un accumulateur de fil qui est formé d'une portion de trajet entre la roue de fournisseur de fil (13) et le point de tricotage, dans laquelle le fil (6) élastique est guidé avec possibilité de libre extension.

18. Dispositif fournisseur de fil selon la revendication 1, caractérisé en ce que le dispositif d'entraînement (14) est un moteur pas à pas.

19. Dispositif fournisseur de fil selon la revendication 1, caractérisé en ce que le dispositif d'entraînement (14) est un moteur à rotor disque.

20. Dispositif fournisseur de fil selon la revendication 1, caractérisé en ce que le dispositif d'entraînement (14) et le régulateur (15, 16) sont conçus de manière à ce que le dispositif d'entraînement (14) puisse fonctionner dans deux sens de rotation.

21. Dispositif fournisseur de fil selon la revendication 10, caractérisé en ce qu'un filtre (20) est disposé entre le palpeur de tension de fil (22) et le régulateur (15,16) connecté à celui-ci.

22. Dispositif fournisseur de fil selon la revendication 21, caractérisé en ce que le filtre (20) élimine les plages de fréquences parasites.

23. Utilisation d'un dispositif fournisseur de fil selon une des revendications précédentes sur un métier à tricoter à plat
